# EUROPÄISCHE PATENTSCHRIFT

(11) **EP 0 662 875 B1**
(45) Veröffentlichungstag und Bekanntmachung des Hinweises auf die Patenterteilung: **10.12.1997**
(21) Anmeldenummer: 93921847.5
(22) Anmeldetag: 24.09.1993
(51) Int. Cl.: B28C 5/12

(54) **MISCH- UND FÖRDERGERÄT**
MIXER-CONVEYOR
MELANGEUR-CONVOYEUR

(30) Priorität: 02.10.1992 DE 4233160; 21.01.1993 DE 4301474
(43) Veröffentlichungstag der Anmeldung: 19.07.1995
(73) Patentinhaber: PUTZMEISTER Aktiengesellschaft, 72631 Aichtal (DE)
(72) Erfinder: SCHLECHT, Karl, D-70794 Filderstadt (DE); KEMPF, Manfred, D-72631 Aichtal (DE)
(74) Vertreter: Wolf, Eckhard, Dr.-Ing.
(86) Internationale Anmeldenummer: EP9302593
(87) Internationale Veröffentlichungsnummer: WO9407667

(56) Entgegenhaltungen:
- EP-A- 0 037 555
- EP-A- 0 367 912
- DE-A- 2 946 813
- GB-A- 831 658

## Beschreibung

Die Erfindung betrifft ein Gerät zum Mischen und Fördern von Mörtel, Beton und ähnlichen Dickstoffen mit einem Mischkessel, einer in Bodennähe an dem Mischkessel angeschlossenen Förderleitung und je einer über einen Kompressor mit Druckluft beaufschlagbaren Oberluftleitung und Unterluftleitung, wobei die Oberluftleitung in den Luftraum des oberen Kesselbereichs und die Unterluftleitung an einer kesselnahen Anschlußstelle in die Förderleitung mündet. Weiter betrifft die Erfindung ein Verfahren zum Fördern von Dickstoffen aus dem Mischkessel in die Förderleitung.

Bei einem bekannten Misch- und Fördergerät dieser Art (DE-PS 30 13 373) ist in der Oberluftleitung und in der Unterluftleitung, die gemeinsam von der Druckleitung des Kompressors abgezweigt sind, jeweils eine als Hahn ausgebildete Drossel angeordnet, die zum Zwecke der richtigen Verteilung der Druckluft von Hand eingestellt werden können. Das Ein- und Ausschalten des als Schraubenkompressors ausgebildeten Kompressors erfolgt über ein in der Saugleitung angeordnetes Absperrventil. Da das Gerät häufig von ungeschultem Personal bedient wird, werden beim Anfahren der Anlage die in der Oberluftleitung und in der Unterluftleitung angeordneten Drosseln einmal in eine vorgegebene Stellung gebracht und in dieser belassen. Zu Beginn eines Förderprozesses wird der mit dem Misch- und Fördergut gefüllte Mischkessel druckdicht geschlossen und der Kompressor durch Öffnen des Absperrventils in der Saugleitung eingeschaltet. Dabei wird gleichzeitig die Motordrehzahl erhöht. In dieser Stellung baut sich im Kessel vor allem über die obere Luftleitung allmählich der Förderdruck von etwa 4 bis 5 bar auf. Dieser Druckaufbau wird jedoch dadurch verzögert, daß die über die Unterluftleitung zugeführte Druckluft anfangs ohne Förderung von Mischgut über die Förderleitung entweichen kann, bis über den KesseldruckMaterial in die Förderleitung gedrückt und die über die UnterLuftleitung zugeführte Injektionsluft zur Pfropfenförderung genutzt wird. Eine Folge davon ist eine nicht unerhebliche Verlängerung des Förderprozesses und damit ein erhöhter Kesselverschleiß und Kraftstoffverbrauch. Je nach Konsistenz der zu fördernden Dickstoffe kann es während der Förderphase zu Stopfern in der Förderleitung kommen, zu deren Entfernung bisher der Fördervorgang unterbrochen werden mußte, um die Förderleitung freizuklopfen, oder im machen Fällen sogar die Förderleitung zum Zwecke der Reinigung abgekoppelt werden mußte. Wenn eine Kesselfüllung abgefördert und die Förderung damit beendet ist, wird die Druckluftzufuhr wieder abgeschaltet. Sobald ein Kesseldruck von 1 bar unterschritten ist, kann der Kessel durch Öffnen eines Entlüftungshahns entlastet und zum erneuten Befüllen geöffnet werden. Das über den Kompressormotor angetriebene Rührwerk läuft bei abgeschalteter Druckluftzufuhr weiter und sorgt während der Mischphase für eine schnelle Durchmischung des Misch- und Förderguts.

Bei einem weiteren bekannten Misch- und Fördergerät der eingangs angegebenen Art (DE-A-2 946 813) wird durch die Anordnung von zwei Ventilen in der Unterluftleitung bzw. Oberluftleitung es ermöglicht, Druckluft in dem Mischkessel so zu verteilen, daß eine Verstopfung der Förderleitung oder eine zu hohe Beanspruchung des Motors verhindert wird. Das bekannte Gerät bzw. das bekannte Verfahren setzen jedoch geschultes Personal voraus, das die Ventile bedienen kann.

Ausgehend hiervon liegt der Erfindung die Aufgabe zugrunde, ein vereinfachtes Gerät sowie ein Verfahren zum Fördern von Dickstoffen zu entwickeln, das durch Selbstregulierung kein geschultes Personal benötigt.

Zur Lösung dieser Aufgabe werden die in den Patentansprüchen 1, 6, 10 und 12 angegebenen Merkmalskombinationen vorgeschlagen. Vorteilhafte Ausgestaltungen und Weiterbildungen der Erfindung ergeben sich aus den abhängigen Ansprüchen.

Die erfindungsgemäße Lösung geht von dem Gedanken aus, die Druckluftzufuhr zur Unterluftleitung und zur Oberluftleitung so zu steuern, daß der Druckaufbau und der Materialtransport in der Förderleitung während der gesamten Förderphase optimiert wird.

Um dies zu ermöglichen, wird gemäß einer ersten Ausführungsvariante der Erfindung vorgeschlagen, daß in der Unterluftleitung ein vorsteuerseitig mit der Anschlußstelle der Förderleitung oder dem Luftraum des oberen Kesselbereichs verbundenes, bei Uberschreiten eines vorgegebenen Steuerdrucks ansprechendes, als Öffner ausgebildetes Absperr- oder Wegeventil angeordnet ist. Die Verbindung zum Luftraum des oberen Kesselbereichs kann dabei über die Oberluftleitung erfolgen.

Gemäß einer bevorzugten Ausgestaltung der Erfindung ist eine zum Absperr- oder Wegeventil parallelgeschaltete Umgehungsleitung vorgesehen, in der ein Drosselelement angeordnet ist. Über das Drosselelement gelangt Meßluft vom Kompressor zur Förderleitung. Die Meßluft wird bevorzugt auf der Förderleitungsseite des Drosselelements zur Vorsteuerung des Öffners abgezweigt, so daß sichergestellt ist, daß der Öffner erst dann durchgesteuert wird, wenn Material aus dem Mischkessel in die Förderleitung eingedrückt und der für die Abförderung erforderliche Druck in der Unterluftleitung (Injektionsleitung) aufgebaut ist. Vorteilhafterweise wird der Öffner bei Überschreiten eines Steuerdruckes von 1,5 bis 2,5 bar durchgesteuert und bei Unterschreiten eines Druckes von 1,4 bis 0,5 bar gesperrt.

Eine bevorzugte oder alternative Ausgestaltung der Erfindung sieht vor, daß in der Oberluftleitung ein vorsteuerseitig mit der Unterluftleitung oder dem Luftraum des oberen Kesselbereichs verbundenes, bei einem vorgegebenen Steuerdruck ansprechendes, als Schließer ausgebildetes Absperr- oder Wegeventil angeordnet ist. Mit dieser Maßnahme wird beim Auftreten von Stopfern in der Förderleitung erreicht, daß der Kesseldruck über die Oberluftleitung abgesenkt und der Förderdruck über die Unterluftleitung angehoben und dadurch die Materialzufuhr aus dem Kessel reduziert und der Stopfer über die Unterluftleitung beseitigt werden kann.

Zweckmäßig ist auch in der Oberluftleitung eine zum Absperr- oder Wegeventil parallel geschaltete Umgehungsleitung vorgesehen, in der ein Drosselelement angeordnet ist. Das Drosselelement hat hier vor allem die Aufgabe, den kesselseitigen Teil der Oberluftleitung von Verunreinigungen freizuhalten bzw. freizublasen. Der Druckabgriff für die Ansteuerung des Oberluftventils befindet sich zweckmäßig auf der Kompressorseite des Drosselelements und kommuniziert daher direkt mit der Unterluftleitung. Vorteilhafterweise wird daher der niedrigste Ansprechdruck des Schließers in der Oberluftleitung höher als der höchste Ansprechdruck des Öffners in der Unterluftleitung gewählt. Als besonders vorteilhaft hat es sich erwiesen, wenn der Schließer bei Überschreiten eines Steuerdrucks von 4 bis 5 bar gesperrt und bei Unterschreiten von 3,9 bis 3 bar wieder durchgesteuert wird.

Im folgenden wird die Erfindung anhand der Zeichnung näher erläutert. Es zeigen
- Fig. 1: einen Schaltplan eines ersten Ausführungsbeispiels eines Druckluft-Misch- und Fördergeräts;
- Fig 2: einen Schaltplan eines zweiten, bevorzugten Ausführungsbeispiels eines Druckluft-Misch- und Fördergeräts.

Die in der Zeichnung in der Form von Schaltplänen dargestellten Misch- und Fördergeräte bestehen im wesentlichen aus einem über einen Kompressor 8, 11 mit Druckluft beaufschlagbaren Mischkessel 1, der ein über eine Welle 2 angetriebes Rührwerk aufweist. Der Antrieb des Kompressors 8 und des Rührwerks 2 erfolgt durch einen gemeinsamen Motor 7, der als Dieselmotor oder als Elektromotor ausgebildet sein kann. Der Antrieb der Rührwerkwelle 2 erfolgt über die Abtriebswelle 21 des Motor 7, einen Keilriementrieb 22, eine Kardanwelle 23 und ein Untersetzungsgetriebe 6.

Der Kompressor 8 erhält seine Luft durch eine Saugleitung 18, in der ein Absperrventil 19 und ein Luftfilter 29 angeordnet sind. In den als Schraubenverdichter ausgebildeten Kompressor 8 wird saugseitig Öl eingespritzt, das über einen in der Zeichnung nicht dargestellten Ölkreislauf von dem Ölabscheider 11 bzw. von einem diesem nachgeschalteten Ölkühler in das Gehäuse des Kompressors 8 eintritt. Das Öl-Luft-Gemisch gelangt über ein in der Leitung 9 angeordnetes Rückschlagventil 10 in den Ölabscheider 11, aus dessen Filterpatrone 12 weitgehend ölfreie Druckluft in die Druckleitung 13 strömt. Von der Druckleitung 13 zweigt eine Unterluftleitung 14 ab, die in Bodennähe in die mit dem Mischkessel 1 kommunizierende Förderleitung 24 mündet. Von der Druckleitung 13 zweigt weiter eine Oberluftleitung 15 ab, die im oberen Bereich an der Stelle 25 in den Luftraum des Mischkessels 1 mündet.

Bei dem in Fig. 1 gezeigten Ausführungsbeispiel befindet sich in der Unterluftleitung 14 ein als Mindestdruckventil 26 ausgebildetes Wegeventil 26, dessen Steuereingang über die Oberluftleitung mit dem Luftraum des Mischkessels 1 kommuniziert und das bei Erreichen eines vorgegebenen Mindestdrucks im Mischkessel durchsteuert. In der Oberluftleitung ist außerdem eine Drossel 16 angeordnet, die zum Zweck der richtigen Luftverteilung bei der Einjustierung des Geräts von Hand eingestellt wird und in dieser Stellung verbleibt. Die Rückschlagventile 27', 27'' sorgen dafür, daß aus dem Mischkessel 1 keine Luft und damit keine Verunreinigungen 13 in die Druckleitungen 14,15 gelangen können.

Bei dem in Fig. 2 gezeigten Ausführungsbeispiel ist in der Unterluftleitung ein als Öffner ausgebildetes federzentriertes Wegeventil 26 angeordnet, das vorsteuerseitig mit dem an der Anschlußstelle der Förderleitung 24 herrschenden Druck beaufschlagbar ist und daß die Druckluftzufuhr zur Förderleitung 24 bei Überschreiten eines vorgegebenen Drucks an der Anschlußstelle einschaltet und bei Unterschreiten eines vorgegebenen Drucks sperrt. Zum Wegeventil 26 ist eine Umgehungsleitung 29 mit einer Meßdrossel 28' parallel geschaltet. In der Oberluftleitung befindet sich ein als Schließer ausgebildetes federzentriertes Wegeventil 30, dessen Vorsteuereingang über die Unterluftleitung 14 mit der Injektionsstelle der Förderleitung 24 verbunden ist und zu dem eine Umgehungsleitung mit Drosselelement 28'' parallel geschaltet ist.

Bei Beginn der Förderung des Misch- und Förderguts aus dem Mischkessel 1 werden der Deckel 4 und der Entlüftungshahn 5 geschlossen und sodann das Absperrventil 19 vorzugsweise von Hand geöffnet. Der Druck steigt hierauf infolge der Vorkompression im Totraum und im Ölabscheider 11 zunächst langsam an, was den Vorteil hat, daß das Rührwerk 2 nicht durch eine plötzliche Kompression des Mischguts und eine damit verbundene Ansteifung der Konsistenz überbeansprucht oder blockiert wird. In diesem Zustand ist der Öffner 26 in der Unterluftleitung 14 zunächst geschlossen, so daß der Druckaufbau im Mischkessel 1 nur über die Oberluftleitung 15 und den offenen Schließer 30 erfolgt. Sobald in der Förderleitung 24 ein Mindestdruck von etwa 1,5 bis 2 bar erreicht ist, gelangt er Öffner 26 selbsttätig in seine Öffnungsstellung, so daß nun am Eingang der Förderleitung genügend Druck zum Abfördern des Mischguts zur Verfügung steht. Durch das auch beim Fördervorgang mitbewegte Rührwerk 2 wird die Materialzufuhr zur Förderleitung 24 periodisch unterbrochen, so daß das Mischgut gepulst durch die Förderleitung 24 transportiert wird. Sofern im Zuge des Fördervorgangs der am Vorsteuerventil des Schließers 30 anstehende Druck einen Wert von 4,5 bis 5 bar überschreitet, wird der Schließer 30 gesperrt und damit die Zufuhr von neuem Fördergut aus dem Mischkessel 1 in die Förderleitung 24 reduziert. In diesem Zustand gelangt die vom Kompressor kommende Druckluft zum überwiegenden Teil (über 90 %) über die Unterluftleitung 14 zur Förderleitung 24, so daß ein Verstopfen der Förderleitung weitgehend vermieden wird (Fig. 2).

Wenn eine Kesselfüllung abgefördert und die Förderung damit beendet ist, wird der Kompressor durch Schließen des Absperrventils 19 von Hand oder selbsttätig abgeschaltet. Durch den abnehmenden Druck des Kessels gelangt dann der Öffner 26 wieder in seine Schließstellung. Sobald der Kesseldruck einen Wert von 1 bar unterschreitet, wird der Entlüftungshahn 5 entweder von Hand oder selbsttätig geöffnet, so daß die noch vorhandene Restluft rasch entweichen und der Deckel 4 für eine erneute Beschickung geöffnet werden kann.

Zusammenfassend ist folgendes festzustellen: Die Erfindung bezieht sich auf ein Druckluftfördergerät für Dickstoffe, wie Mörtel oder Beton. Das Druckluftfördergerät umfaßt einen ein motorisch angetriebenes Mischaggregat 2 aufweisenden Mischkessel 1, eine in Bodennähe an den Mischkessel 1 angeschlossene Förderleitung 24 und je eine über einen Kompressor 8, 11, 12 mit Druckluft beaufschlagbare Unterluftleitung 14 und Oberluftleitung 15. Die Oberluftleitung 15 mündet in den oberen Kesselbereich, während die Unterluftleitung 14 an einer Injektionsstelle in die Förderleitung 24 mündet. Um die Handhabung des Geräts zu vereinfachen, Fehlbedienungen und Stopfer in der Förderleitung 24 zu vermeiden und die effektive Förderzeit zu verkürzen, wird gemäß der Erfindung vorgeschlagen, daß die über die Unterluftleitung 14 zugeführte Injektionsluft erst bei einem vorgegebenen Mindestwiderstand in der Förderleitung zugeschaltet wird, während die Druckluftzufuhr in den Kessel 1 bei Erreichen eines voreingestellten Höchstwiderstands in der Förderleitung 24 gesperrt wird.

## Patentansprüche

1. Gerät zum Mischen und Fördern von Mörtel, Beton und ähnlichen Dickstoffen mit einem Mischkessel (1), einer in Bodennähe an den Mischkessel (1) angeschlossenen Förderleitung (24) und je einer über einen Kompressor (8,11) mit Druckluft beaufschlagbaren Oberluftleitung (15) und Unterluftleitung (14), wobei die Oberluftleitung in den Luftraum des oberen Kesselbereichs und die Unterluftleitung an einer kesselnahen Anschlußstelle in die Förderleitung (24) mündet, **dadurch gekennzeichnet**, daß in der Unterluftleitung (14) ein vorsteuerseitig mit der Anschlußstelle der Förderleitung (24) oder mit dem Luftraum des oberen Kesselbereichs verbundenes, bei Überschreiten eines vorgegebenen Steuerdrucks ansprechendes, als Öffner ausgebildetes Absperr- oder Wegeventil (26) angeordnet ist.

2. Gerät nach Anspruch 1, **dadurch gekennzeichnet**, daß der Öffner (26) vorsteuerseitig mit der Oberluftleitung (15) verbunden ist.

3. Gerät nach Anspruch 1, **gekennzeichnet durch** eine zum Absperr- oder Wegevenil (26) parallel geschaltete Umgehungsleitung (29), in der ein Drosselelement (28') angeordnet ist.

4. Gerät nach einem der Ansprüche 1 bis 3, **dadurch gekennzeichnet**, daß der Öffner bei Überschreiten eines Steuerdruckes von 1,5 bis 2,5 bar durchsteuert und bei Unterschreiten eines Steuerdruckes von 1,4 bis 0,5 bar sperrt.

5. Gerät nach einem der Ansprüche 1 bis 4, **dadurch gekennzeichnet**, daß in der Oberluftleitung (15) ein vorsteuerseitig mit der Unterluftleitung (14) oder dem Luftraum des oberen Kesselbereichs (1) verbundenes, bei einem vorgegebenen Steuerdruck ansprechendes, als Schließer ausgebildetes Absperr-oder Wegeventil (30) angeordnet ist.

6. Gerät zum Mischen und Fördern von Mörtel, Beton und ähnlichen Dickstoffen mit einem Mischkessel (1), einer in Bodennähe an den Mischkessel (1) angeschlossenen Förderleitung (24) und je einer über einen Kompressor (8,11) mit Druckluft beaufschlagbaren Oberluftleitung (15) und Unterluftleitung (14), wobei die Oberluftleitung in den Luftraum des oberen Kesselbereichs und die Unterluftleitung an einer kesselnahen Anschlußstelle in die Förderleitung (24) mündet, **dadurch gekennzeichnet**, daß in der Oberluftleitung (15) ein vorsteuerseitig mit der Unterluftleitung (14) oder mit dem Luftraum des oberen Kesselbereichs (1) verbundenes, bei einem vorgegebenen Steuerdruck ansprechendes, als Schließer ausgebildetes Absperr- oder Wegeventil (30) angeordnet ist.

7. Gerät nach Anspruch 5 oder 6, **gekennzeichnet durch** eine zum Absperr- oder Wegeventil (30) parallel geschaltete Umgehungsleitung, in der ein Drosselelement (28'') angeordnet ist.

8. Gerät nach einem der Ansprüche 5 bis 7, **dadurch gekennzeichnet**, daß der höchste Ansprechdruck des Öffners (26) in der Unterluftleitung (14) niedriger als der niedrigste Ansprechdruck des Schließers (30) in der Oberluftleitung (15) ist.

9. Gerät nach einem der Ansprüche 5 bis 8, **dadurch gekennzeichnet**, daß der Schließer (30) bei Überschreiten eines Steuerdrucks von 4 bis 5 bar sperrt und bei Unterschreiten eines Steuerdrucks von 3.9 bis 3 bar wieder durchsteuert.

10. Verfahren zum Fördern von Dickstoffen, wie Mörtel oder Beton, aus einem Mischkessel (1) in eine im unteren Bereich des Mischkessels (1) angeschlossene Förderleitung (24), bei welchem ein oberer Luftraum des Mischkessels (1) und eine Injektionsstelle der Förderleitung (24) mit Druckluft aus einem gemeinsamen Kompressor (8,11) beaufschlagt wird**, dadurch gekennzeichnet**, daß die Druckluftzufuhr zur Förderleitung bei Überschreiten eines vorgegebenen Drucks an der Injektionsstelle der Förderleitung (24) oder im oberen Luftraum des Mischkessels (1) selbsttätig eingeschaltet und bei Unterschreiten eines vorgegebenen Drucks gesperrt wird.

11. Verfahren nach Anspruch 10, **dadurch gekennzeichnet**, daß die Druckluftzufuhr in den oberen Luftraum des Mischkessels (1) bei Überschreiten eines vorgegebenen Drucks an der Injektionsstelle der Förderleitung (24) oder im oberen Luftraum des Mischkessels (1) selbsttätig gesperrt und bei Unterschreiten eines vorgegebenen Drucks wieder eingeschaltet wird.

12. Verfahren zum Fördern von Dickstoffen, wie Mörtel oder Beton, aus einem Mischkessel (1) in eine im unteren Bereich des Mischkessels (1) angeschlossene Förderleitung (24), bei welchem ein oberer Luftraum des Mischkessels (1) und eine Injektionsstelle der Förderleitung (24) mit Druckluft aus einem gemeinsamen Kompressor (8,11) beaufschlagt wird, **dadurch gekennzeichnet**, daß die Druckluftzufuhr in den oberen Luftraum des Mischkessels (1) bei Überschreiten eines vorgegebenen Drucks an der Injektionsstelle der Förderleitung (24) oder im oberen Luftraum des Mischkessels (1) selbsttätig gesperrt und bei Unterschreiten eines vorgegebenen Drucks wieder eingeschaltet wird.

13. Verfahren nach Anspruch 10 oder 11, **dadurch gekennzeichnet**, daß die Druckluftzufuhr zur Förderleitung (24) bei Überschreiten eines Drucks an der Injektionsstelle der Förderleitung (24) von 1,5 bis 2,5 bar eingeschaltet und bei Unterschreiten von 1,4 bis 0,5 bar abgeschaltet wird.

14. Verfahren nach einem der Ansprüche 11 bis 13, **dadurch gekennzeichnet**, daß die Druckluftzufuhr zum oberen Luftraum des Mischkessels (1) bei Überschreiten eines Drucks an der Injektionsstelle der Förderleitung (24) von 4 bis 5 bar gesperrt und bei Unterschreiten von 3,9 bis 3 bar wieder eingeschaltet wird.

## Claims

1. A device for mixing and conveying mortar, concrete, and similar thick materials, comprising a mixing tank (1), a conveying duct (24) connected to the mixing tank (1) near the bottom, and an upper air duct (15) and lower air duct (14) which are subjectable to compressed air by way of a compressor (8,11), wherein the upper air duct opens into the air space of the upper tank region and the lower air duct opens into the conveying duct (24) at a connection near the tank, **characterized in that** a cut-off or directional valve (26) designed as an opener and connected to the connection of the conveying duct (24) at the pilot side or to the air space of the upper tank region and reacting when surpassing a predetermined control pressure is disposed in the lower air duct (14).

2. The device of claim 1, **characterized in that** the opener (26) is connected to the upper air duct (15) at the pilot side.

3. The device of claim 1, **characterized** by a bypass duct (29), disposed in which is a choke member (28'), switched in parallel to the cut-off or directional valve (26).

4. The device of one of claims 1 to 3, **characterized in that** the opener opens when falling below a control pressure of 1.5 to 2.5 bar and cuts off when falling below a control pressure of 1.4 to 0.5 bar.

5. The device of one of claims 1 to 4, **characterized in that** a cut-off or directional valve (30) designed as a closer, connected to the lower air duct (14) at the pilot side or to the air space of the upper tank region (1) and reacting to a predetermined control pressure is disposed in the upper air duct (15).

6. A device for mixing and conveying mortar, concrete, and similar thick materials, comprising a mixing tank (1), a conveying duct (24) connected to the mixing tank (1) near the bottom, and an upper air duct (15) and lower air duct (14) which are subjectable to compressed air by way of a compressor (8,11), wherein the upper air duct opens into the air space of the upper tank region and the lower air duct opens into the conveying duct (24) at a connection near the tank, **characterized in that** a cut-off or directional valve (30) designed as a closer, connected to the lower air duct (14) at the pilot side or to the air space of the upper tank region (1) and reacting to a predetermined control pressure is disposed in the upper air duct (15).

7. The device of claim 5 or 6, **characterized** by a bypass duct, disposed in which is a choke member (28''), switched in parallel to the cut-off or directional valve (30).

8. The device of one of claims 5 to 7, **characterized in that** the highest reaction pressure of the opener (26) in the lower air duct (14) is lower than the lowest reaction pressure of the closer (30) in the upper air duct (15).

9. The device of one of claims 5 to 8, **characterized in that** the closer (30) cuts off when surpassing a control pressure of 4 to 5 bar and reopens when falling below a control pressure of 3.9 to 3 bar.

10. A method for conveying thick materials, such as mortar or concrete, from a mixing tank (1) into a conveying duct (24) connected to the lower region of the mixing tank, in which an upper air space of the mixing tank (1) and an injection site of the conveying duct (24) are subjected to compressed air from a common compressor (8,11), **characterized in that** the compressed air supply to the conveying duct is switched on automatically when surpassing a predetermined pressure at the injection site of the conveying duct (24) or in the upper air space of the mixing tank (1), and is cut off when falling below a predetermined pressure.

11. The method of claim 10, **characterized in that** the compressed air supply to the upper air space of the mixing tank (1) is automatically cut off when surpassing a predetermined pressure at the injection site of the conveying duct (24) or in the upper air space of the mixing tank (1) and is switched on when falling below a predetermined pressure.

12. A method for conveying thick materials, such as mortar or concrete, from a mixing tank (1) into a conveying duct (24) connected to the lower region of the mixing tank, in which an upper air space of the mixing tank (1) and an injection site of the conveying duct (24) are subjected to compressed air from a common compressor (8,11), **characterized in that** the compressed air supply to the upper air space of the mixing tank (1) is automatically cut off when surpassing a predetermined pressure at the injection site of the conveying duct (24) or in the upper air space of the mixing tank (1) and is switched on when falling below a predetermined pressure.

13. The method of claim 10 or 11, **characterized in that** the compressed air supply to the conveying duct (24) is switched on when surpassing a pressure of 1.5 to 2.5 bar at the injection site of the conveying duct (24), and is cut off when falling below a pressure of 1.4 to 0.5 bar.

14. The method of one of claims 11 to 13, **characterized in that** the compressed air supply to the upper air space of the mixing tank (1) is cut off when surpassing a pressure of 4 to 5 bar at the injection site of the conveying duct (24), and is switched on again when falling below 3.9 to 3 bar.

## Revendications

1. Appareil pour mélanger et transporter du mortier, du béton ou des liquides épais analogues, comprenant une cuvemélangeuse (1), une conduite de refoulement (24) raccordée à la cuve-mélangeuse (1) à proximité du fond, et respectivement une conduite d'air supérieure (15) et une conduite d'air inférieure (14) pouvant être alimentées en air comprimé par l'intermédiaire d'un compresseur (8, 11), la conduite d'air supérieure débouchant dans l'espace d'air de la partie supérieure de la cuve et la conduite d'air inférieure débouchant dans la conduite de refoulement (24) à un point de raccordement a proximité de la cuve, **caractérisé en ce** que dans la conduite d'air inférieure (14) est disposé une soupape d'arrêt ou un distributeur (26) conformé en élément d'ouverture qui est raccordé du côté commande pilote au point de raccordement de la conduite de refoulement (24) ou de l'espace d'air de la partie supérieure de la cuve, et qui répond lors du dépassement d'une pression de commande prédéterminée.

2. Appareil selon la revendication 1, caractérisé en ce que l'élément d'ouverture (26) est relié à la conduite d'air supérieure (15) du côté commande pilote.

3. Appareil selon la revendication 1, caractérisé en ce qu'il comprend une conduite de dérivation (29) montée en parallèle avec la soupape d'arrêt ou le distributeur (26), dans laquelle est inséré un élément d' étranglement (28').

4. Appareil selon l'une des revendications 1 à 3, caractérisé en ce que l'élément d'ouverture est ouvert lors du dépassement d'une pression de commande de 1,5 à 2,5 bars et bloqué lorsque la pression de commande descend en dessous de 1,4 à 0,5 bar.

5. Appareil selon l'une des revendications 1 à 4, caractérisé en ce que dans la conduite d'air supérieure (15) est disposé une soupape d'arrêt ou un distributeur (30) conformé en élément de fermeture qui est raccordé du côté commande pilote à la conduite d'air inférieure (14) ou à l'espace d'air de la partie supérieure de la cuve-mélangeuse (1), et qui répond à une pression de commande prédéterminée.

6. Appareil pour mélanger et transporter du mortier, du béton ou des liquides épais analogues, comprenant une cuve-mélangeuse (1), une conduite de refoulement (24) raccordée à la cuve-mélangeuse (1) à proximité du fond, et respectivement une conduite d'air supérieure (15) et une conduite d'air inférieure (14) pouvant être alimentées en air comprimé par l'intermédiaire d'un compresseur (8, 11), la conduite d'air supérieure débouchant dans l'espace d'air de la partie supérieure de la cuve et la conduite d'air inférieure débouchant dans la conduite de refoulement (24) à un point de raccordement à proximité de la cuve, **caractérisé en ce** que dans la conduite d'air supérieure (15) est disposé une soupape d'arrêt ou un distributeur (30) conformé en élément de fermeture qui est raccordé du côté commande pilote à la conduite de commande inférieure (14) ou à l'espace d'air de la partie supérieure de la cuve (1), et qui répond à une pression de commande prédéterminée.

7. Appareil selon la revendication 5 ou 6, caractérisé en ce qu'il comprend une conduite de dérivation montée en parallèle avec la soupape d'arrêt ou le distributeur (30), dans laquelle est inséré un élément d' étranglement (28'').

8. Appareil selon l'une des revendications 5 à 7, caractérisé en ce que la pression de réponse maximale de l'élément d'ouverture (26) dans la conduite d'air inférieure (14) est inférieure à la pression de réponse minimale de l'élément de fermeture (30) dans la conduite d'air supérieure (15).

9. Appareil selon l'une des revendications 5 à 8, caractérisé en ce que l'élément de fermeture (30) est bloqué lors du dépassement d'une pression de commande de 4 à 5 bars et qu'il s'ouvre à nouveau lorsque ladite pression de commande descend en dessous de 3,9 à 3 bars.

10. Procédé pour amener des liquides épais tels que du mortier ou du béton, de la cuve mélangeuse (1) dans une conduite de refoulement (24) raccordée dans la partie inférieure de la cuve-mélangeuse (1), dans lequel un espace d'air supérieur de la cuve-mélangeuse (1) et un point d'injection de la conduite de refoulement (24) sont alimentés en air comprimé à partir d'un compresseur commun (8, 11), **caractérisé en ce** que l'amenée de l'air comprimé à la conduite de refoulement est déclenchée automatiquement lors du dépassement d'une pression prédéterminée au point d'injection de la conduite de refoulement (24) ou dans l'espace d'air supérieur de la cuve-mélangeuse (1), et bloquée en cas de dépassement vers le bas d'une pression prédéterminée.

11. Procédé selon la revendication 10, caractérisé en ce que l'amenée de l'air comprimé dans l'espace d'air supérieur de la cuve-mélangeuse (1) est bloquée automatiquement lors du dépassement d'une pression prédéterminée au point d'injection de la conduite de refoulement (24) ou dans l'espace d'air supérieur de la cuve-mélangeuse (1), et déclenchée à nouveau en cas de dépassement vers le bas d'une pression prédéterminée.

12. Procédé pour amener des liquides épais tels que du mortier ou du béton, d'une cuve-mélangeuse (1) dans une conduite de refoulement (24) raccordée à la partie inférieure de la cuve-mélangeuse (1), dans lequel un espace d'air supérieur de la cuve-mélangeuse (1) et un point d'injection de la conduite de refoulement (24) sont alimentés en air comprimé à partir d'un compresseur commun (8, 11), caractérisé en ce que l'amenée de l'air comprimé dans l'espace d'air supérieur de la cuve-mélangeuse (1) est bloquée automatiquement lors du dépassement d'une pression prédéterminée au point d'injection de la conduite de refoulement (24) ou dans l'espace d'air supérieur de la cuve-mélangeuse (1) et déclenchée à nouveau en cas de dépassement vers le bas d'une pression prédéterminée.

13. Procédé selon la revendication 10 ou 11, caractérisé en ce que l'amenée de l'air comprimé à la conduite de refoulement (24) est déclenchée lors du dépassement d'une pression de 1,5 à 2,5 bars au point d'injection de la conduite de refoulement (24) et bloquée lorsque cette pression descend en dessous de 1,4 à 0,5 bar.

14. Procédé selon l'une des revendications 11 à 13, caractérisé en ce que l'amenée de l'air comprimé à l'espace d'air supérieur de la cuve-mélangeuse (1) est bloquée lors du dépassement d'une pression de 4 à 5 bars au point d'injection de la conduite de refoulement (24) et déclenchée à nouveau lorsque ladite pression descend en dessous de 3,9 à 3 bars.
